# EUROPÄISCHE PATENTSCHRIFT

(11) **EP 4 414 954 B1**
(45) Veröffentlichungstag und Bekanntmachung des Hinweises auf die Patenterteilung: **27.08.2025**
(21) Anmeldenummer: 23203753.1
(22) Anmeldetag: 16.10.2023
(51) Int. Cl.: G08B 13/08, G07F 9/02, G07G 3/00, G07F 17/16

(54) **VERFAHREN ZUR ÜBERWACHUNG VON VERKAUFSBEHÄLTERN**
METHOD FOR MONITORING SALES CONTAINERS
PROCÉDÉ DE SURVEILLANCE DE RÉCIPIENTS DE VENTE

(30) Priorität: 08.02.2023 AT 500782023; 19.09.2023 AT 507632023
(43) Veröffentlichungstag der Anmeldung: 14.08.2024
(73) Patentinhaber: Müller, Christian, 1210 Wien (AT)
(72) Erfinder: Müller, Christian, 1210 Wien (AT)
(74) Vertreter: Babeluk Patentanwälte GmbH

(56) Entgegenhaltungen:
- WO-A1-2017/127035
- US-A1- 2006 097 868
- US-A1- 2020 378 740

## Beschreibung

Die vorliegende Erfindung betrifft ein Verfahren zur Überwachung von Verkaufsbehältern und zur Ausgabe von Botschaften an den Benutzer gemäß dem Oberbegriff von Patentanspruch 1 und ein Überwachungssystem mit einem Verkaufsbehälter gemäß dem Oberbegriff von Patentanspruch 6.

In Geschäftslokalen werden häufig Verkaufsbehälter aufgestellt, die mit zum Verkauf angebotenen Waren gefüllt sind und die von den Kunden als Benutzer selbständig geöffnet werden können, um Waren zu entnehmen. Dabei kann es sich beispielsweise um Kühlschränke für wärmempfindliche Produkte oder um einfache Schränke für wertvolle Produkte handeln, die nicht in offenen Regalen ausgestellt werden sollen. Dabei wird davon ausgegangen, dass der Kunde nach der Entnahme eines Produkts dieses an einer Kassa bezahlt. Die Überwachung solcher Verkaufsbehälter ist insbesondere in offenen Verkaufslokalen wie etwa Trafiken, bei denen der Kunde beim Verlassen nicht unmittelbar an einer Kassa vorbeigehen muss.

Aus der WO 2015/176126 A ist eine Verkaufseinrichtung bekannt, die dazu ausgebildet ist, beim Öffnen einer Türe eine Werbebotschaft auszugeben. Dies ermöglicht eine Förderung der Umsätze, es verbleibt aber das Problem möglicher Diebstähle. Eine ähnlich nachteilige Situation besteht bei der Lösung, die in der US 3,938,120 A offenbart ist.

Es sind Alarmanlagen bekannt, die einen Alarm ausgeben, wenn eine Türe aufgebrochen wird, wobei der Alarm auch an eine Überwachungsstelle übertragen werden kann. Eine solche Lösung ist in der US 2006/0097868 beschrieben. Die Ausgabe einer Botschaft an den Dieb, der die Türe unbefugt bzw. gewaltsam öffnet, ist jedoch nicht vorgesehen.

Aus der WO 2017/127035 A ist ein Überwachungssystem für Verkaufsbehälter bekannt, das in der Lage ist, sowohl lokale Warnungen auszugeben als auch Mitteilungen über Funknetzwerke abzusetzen. Es besteht aber ein Problem darin, dass dann, wenn mehrere Zugangstüren in räumlicher Nähe zueinander angeordnet sind, eine Vielzahl von einander überlappenden Meldungen ausgegeben werden kann, was sehr störend sein kann. Es kann auch bei höherer Benutzerfrequenz zu einer raschen Aufeinanderfolge immer der gleichen Botschaft kommen, was in gleicher Weise störend sein kann.

Die US 2020/0378740 A1 offenbart einen Hall-Sensor, der das Öffnen einer Türe erfassen kann, so dass eine Alarmmeldung an eine entfernte Überwachungsstelle abgesetzt werden kann. Die Erfordernisse in Zusammenhang mit der Überwachung von Verkaufsbehältern werden nicht angesprochen.

Aufgabe der Erfindung ist es, diese Nachteile zu vermeiden und eine Lösung anzugeben, bei der sowohl verkaufsfördernde Maßnahmen als auch Sicherheitsaspekte berücksichtigt werden, ohne die Nutzer zu belästigen.

Erfindungsgemäß werden diese Aufgaben durch die Merkmale von Patentanspruch 1 und von Patentanspruch 6 gelöst. Dabei ist es ein wesentlicher Aspekt der Erfindung, dass sowohl ein Benutzer, der eine Tür befugter Weise öffnet, eine für ihn nützliche Botschaft erhält, als auch eine Überwachungsperson benachrichtigt wird, um möglichen Missbrauch zu verhindern. Als Öffnen der Türe wird hier stets das befugte Öffnen gemeint, im Gegensatz zum gewaltsamen Öffnen oder Aufbrechen.

Vorzugsweise ist vorgesehen, dass nach dem Öffnen der Zugangstüre ein Timer ausgelöst wird und dass bis zum Ablauf des Timers ein weiteres Öffnen der Zugangstüre nur eine Überwachungsmitteilung an eine Überwachungsperson übermittelt wird, nicht aber eine Botschaft an den Benutzer ausgegeben wird, jedoch bei abgelaufenem Timer sowohl eine Botschaft an den Benutzer ausgegeben wird als auch eine Überwachungsmitteilung an eine Überwachungsperson übermittelt wird.

Wesentlich an dieser Variante der Erfindung ist, dass einerseits bei jedem Öffnen der Zugangstüre die Übermittlung einer Überwachungsmitteilung ausgelöst wird, jedoch gleichzeitig vermieden wird, dass bei wiederholtem Öffnen der Zugangstüre die Botschaften allzu häufig und kurz hintereinander ausgegeben werden.

Damit ist es möglich, dass Verkaufspersonal, das an sich mit anderen Aufgaben beschäftigt ist, immer in die Lage versetzt wird das Öffnen wahrzunehmen, um etwaige Diebstähle wahrzunehmen. Gleichzeitig wird eine übermäßige Beschallung beim Verkaufsbehälter vermieden.

Die Botschaft an den Benutzer kann über einen Lautsprecher ausgegeben werden, aber auch in Form eines Bildes oder Films angezeigt werden. Die Überwachungsmitteilung kann als ein einfaches akustisches Signal ebenso wie als das Aufleuchten einer Kontrollleuchte realisiert sein. Über entsprechende Schnittstellen kann die auszugebende Botschaft ebenso wie die Überwachungsmitteilung leicht von einem elektronischen Gerät, wie etwa einem PC oder einem Mobiltelefon in das Überwachungssystem eingespielt werden. Dies kann drahtlos über WLAN ebenso wie beispielsweise über ein USB-Kabel erfolgen.

Eine besonders bevorzugte Ausführungsvariante besteht darin, als Überwachungsmitteilung die gleiche Botschaft, nämlich Werbebotschaft, auszugeben wie an der Verkaufseinrichtung an den Kunden. Dadurch kann einerseits die Werbewirkung verstärkt werden, da auch weitere von der Verkaufseinrichtung entfernte Kunden erreicht werden und andererseits kann die Störung durch Klingeltöne oder dgl. vermieden werden.

Eine erste Variante der Erfindung sieht vor, dass der Timer dann gestartet wird, wenn er abgelaufen ist und wenn die Zugangstüre geöffnet wird. So wird dann, wenn die Zugangstüre erstmals seit längerer Zeit geöffnet wird, jedenfalls eine Botschaft ausgegeben. Falls allerdings das letzte Öffnen erst kurze Zeit davor stattgefunden hat, wird die Ausgabe der Botschaft unterdrückt. Die Zeit ist am Timer einstellbar.

Alternativ kann vorgesehen sein, dass der Timer dann gestartet wird, wenn er abgelaufen ist und wenn die Zugangstüre geschlossen wird. Auf diese Weise wird die Zeit, in der ein erster Benutzer die Zugangstür offen hält, nicht in die "Karenzzeit" eingerechnet, in der keine Botschaft ausgegeben wird, was in vielen Fällen wünschenswert ist.

Gemäß einem ersten Aspekt sieht die Erfindung vor, dass mehrere Zugangstüren nahe zueinander angeordnet sind und dass ein gemeinsamer Timer für die Zugangstüren vorgesehen ist und dass der Timer beim Öffnen bzw. Schließen einer beliebigen Zugangstüre gestartet wird. Nahe zueinander bedeutet in der Praxis, dass eine Botschaft, die an den Benutzer einer ersten Zugangstüre ausgegeben wird, auch für den Benutzer einer weiteren Zugangstüre gut wahrnehmbar ist. Damit wird dem Umstand Rechnung getragen, dass in der räumlichen Enge von Verkaufsräumlichkeiten Botschaften von mehreren Personen wahrgenommen werden können und es damit erforderlich sein kann Interferenzen zu vermeiden.

Alternativ oder zusätzlich kann gemäß einem zweiten Aspekt vorgesehen sein, dass mehrere Botschaften vorgesehen sind, die beim Öffnen der Zugangstüre durch einen Benutzer alternierend ausgegeben werden und dass für jede Botschaft ein eigener Timer vorgesehen ist. Damit ist es möglich, dass zwei oder mehr Botschaften auch unmittelbar nacheinander ausgegeben werden können, solange sie unterschiedlich sind. Die Timer sorgen jedoch dafür, dass dieselbe Botschaft erst nach Ablauf der voreingestellten Zeit wiederholt wird.

Die Erfindung betrifft auch ein Überwachungssystem mit einem Verkaufsbehälter, der mindestens eine Zugangstüre aufweist, die durch einen Benutzer bedienbar ist, mit einer Erfassungseinrichtung, die das Öffnen der Zugangstüre erfasst, und mit einer Ausgabeeinrichtung für eine Botschaft, wobei eine mit der Erfassungseinrichtung verbundene Übertragungseinrichtung vorgesehen ist, die dazu ausgebildet ist, eine Überwachungsmitteilung an eine vom Verkaufsbehälter entfernte Überwachungseinrichtung zu übertragen.

Erfindungsgemäß ist mindestens ein Timer vorgesehen, der bewirkt, dass eine vorbestimmte Zeitspanne nach dem Öffnen oder Schließen der Zugangstüre die Ausgabe einer Botschaft unterdrückt wird.

In der Folge wird die vorliegende Erfindung anhand der in den Figuren dargestellten Ausführungsbeispiels näher erläutert. Es zeigen:
- Fig. 1: schematisch ein Überwachungssystem mit einem Verkaufsbehälter;
- Fig. 2: schematisch ein Überwachungssystem mit mehreren Zugangstüren;
- Fig. 3: ein zeitliches Diagramm zur Erklärung der Erfindung; und
- Fig. 4: ein weiteres Diagramm zur Erklärung einer alternativen Ausführung der Erfindung.

Die Fig. 1 zeigt einen Verkaufsbehälter 1 in der Form eines Kühlschranks, mit einer Zugangstüre 2, die Zugang zu Regalen 3 im Inneren bietet, die hier nicht dargestellte Produkte aufnehmen, die von Kunden entnommen werden können.

An der Zugangstüre 2 ist ein Magnetkontakt 4 angebracht, der von einem oberhalb der Zugangstüre 2 angebrachten Sensor 5 überwacht wird. Der Magnetkontakt 4 und der Sensor 5 bilden zusammen eine Erfassungseinrichtung. Typischerweise handelt es sich dabei um einen Reed-Kontakt, der von einem Permanentmagneten ausgelöst wird.

Der Sensor 5 steht mit einer Ausgabeeinrichtung 6 in Verbindung, die im Bereich des Verkaufsbehälters 1, beispielsweise oberhalb davon angeordnet ist. Die Ausgabeeinrichtung 6 ist dazu vorgesehen, über einen Lautsprecher 6a Botschaften, insbesondere Werbebotschaften auszugeben, wenn die Zugangstüre 2 geöffnet wird. Gleichermaßen ist es aber auch möglich, Sicherheitshinweise oder dgl. als Botschaften an den Benutzer auszugeben.

Es ist auch eine Überwachungseinrichtung 7 vorgesehen die beispielsweise bei einer Kasse oder dgl. entfernt vom Verkaufsbehälter 1 angeordnet ist und die über einen Sender 8 angesteuert wird. Über einen Lautsprecher 7a können Überwachungsmitteilungen an das Verkaufspersonal ausgegeben werden, die darauf hinweisen, dass die Zugangstüre 2 gerade geöffnet worden ist, um eine entsprechende Überwachung und Kontrolle zu ermöglichen.

Die Erfindung ermöglicht es, mit geringem Aufwand gleichzeitig Verkaufsförderung zu betreiben und eine Überwachung zu realisieren, um Diebstähle zu verhindern.

Fig. 2 zeigt eine Ausführungsvariante der Erfindung, bei der ein Verkaufsbehälter 1 zwei Zugangstüren 2a, 2b aufweist. Jeder der Zugangstüren 2a, 2b ist ein eigener Lautsprecher 6a, 6b zur Ausgabe von Botschaften zugeordnet. Ein Timer für beide Zugangstüren 2a, 2b ist mit 9 angedeutet.

Fig. 3 zeigt einen möglichen zeitlichen Ablauf in Zusammenhang mit der Erfindung. Die Kurve 10 zeigt den Zustand der Zugangstüre 2, nämlich auf oder zu, die Kurve 11 zeigt den Zustand der Timers und Kurve 12, ob eine Botschaft ausgegeben wird oder nicht.

Zum Zeitpunkt t1 wird die Zugangstüre 2 erstmals geöffnet und gleichzeitig wird der Timer 9 auf 1 gesetzt und die Ausgabe der Botschaft begonnen. Die Zugangstüre 2 wird bei t2 geschlossen und bei t3 erneut geöffnet. Zu diesem Zeitpunkt ist der auf eine Zeitdauer tt eingestellte Timer 9 noch nicht abgelaufen, d.h. noch auf 1. Daher wird die Ausgabe einer erneuten Botschaft unterdrückt. Auch der Timer 9 läuft unverändert weiter.

Bei t4 wird die Zugangstüre 2 geschlossen und bei t5 erneut geöffnet. Zu diesem Zeitpunkt ist der Timer 9 abgelaufen, so dass nun eine Botschaft ausgegeben wird und auch der Timer 9 erneut gestartet wird, um wiederum für eine Zeitdauer tt auf 1 zu bleiben. Es ist jedoch anzumerken, dass sowohl bei t1 als auch bei t3 als auch bei t5 jeweils eine Überwachungsmitteilung an eine Überwachungsperson übermittelt wird.

Fig. 4 zeigt im zeitlichen Ablauf die Vorgänge, wenn zwei Zugangstüren 2a, 2b vorgesehen sind und zwei unterschiedliche Botschaften zur Verfügung stehen.

Die erste Zugangstüre 2a wird bei t1 und bei t11 geöffnet und bei t2 bzw. t12 geschlossen, die zweite Zugangstüre 2b wird bei t3, t5, t7 und bei t9 geöffnet und bei t4, t6, t8 bzw. t10 geschlossen.

Das erste Öffnen bei t1 bewirkt das Setzen des ersten Timers 9a und die Ausgabe der ersten Botschaft. Bei t3 wird die zweite Botschaft ausgegeben und der zweite Timer 9b gesetzt, obwohl der erste Timer 9a noch nicht abgelaufen ist.

Bei t5 würde an sich wieder die erste Botschaft ausgegeben, dies wird aber unterdrückt, da der erste Timer 9a noch auf 1 ist.

In analoger Weise wird bei t7 bzw. t9 die erste bzw. die zweite Botschaft ausgegeben und es werden die jeweiligen Timer 9a bzw. 9b gesetzt. Bei t11 wie die Ausgabe einer Botschaft wiederum unterdrückt.

Zusätzlich zu den durch die Timer vorgesehenen Mindestabständen zwischen der Ausgabe gleichartiger Botschaften ist es auch möglich, die gleichzeitige Ausgabe zweier unterschiedlicher Botschaften zu unterbinden. Es wird dann beim Öffnen einer der Zugangstüren 2a, 2b zusätzlich abgefragt, ob noch eine andere Botschaft ausgegeben wird und wenn ja wird die gleichzeitige Ausgabe einer weiteren Botschaft unterdrückt.

Auf diese Weise kann ein sicherer Betrieb ohne Informationsüberflutung gewährleistet werden.

## Patentansprüche

1. Verfahren zur Überwachung von Verkaufsbehältern (1), bei dem eine Zugangstüre (2), die dazu bestimmt ist, von einem Benutzer selbständig geöffnet werden zu können, um Waren zu entnehmen, überwacht wird und dann, wenn das Öffnen der Zugangstüre (2) durch einen Benutzer erfasst wird, eine Botschaft an den Benutzer ausgegeben wird und zusätzlich eine Überwachungsmitteilung an eine Überwachungsperson übermittelt wird, **dadurch gekennzeichnet, dass** mehrere Zugangstüren nahe zueinander angeordnet sind und dass ein gemeinsamer Timer (9) für die Zugangstüren (2a, 2b) vorgesehen ist und dass der Timer (9) beim Öffnen bzw. Schließen einer beliebigen Zugangstüre (2a, 2b) gestartet wird, oder dass mehrere Botschaften vorgesehen sind, die beim Öffnen der Zugangstüre (2) durch einen Benutzer alternierend ausgegeben werden und dass für jede Botschaft ein eigener Timer (9) vorgesehen ist.

2. Verfahren nach Anspruch 1, **dadurch gekennzeichnet, dass** nach dem Öffnen der Zugangstüre (2) ein Timer (9) ausgelöst wird und dass bis zum Ablauf des Timers (9) ein weiteres Öffnen der Zugangstüre (2) nur eine Überwachungsmitteilung an eine Überwachungsperson übermittelt wird, nicht aber eine Botschaft an den Benutzer ausgegeben wird, jedoch bei abgelaufenem Timer (9) sowohl eine Botschaft an den Benutzer ausgegeben wird als auch eine Überwachungsmitteilung an eine Überwachungsperson übermittelt wird.

3. Verfahren nach Anspruch 2, **dadurch gekennzeichnet, dass** der Timer (9) dann gestartet wird, wenn er abgelaufen ist und wenn die Zugangstüre (2) geöffnet wird.

4. Verfahren nach Anspruch 2, **dadurch gekennzeichnet, dass** der Timer (9) dann gestartet wird, wenn er abgelaufen ist und wenn die Zugangstüre (2) geschlossen wird.

5. Verfahren nach einem der Ansprüche 1 bis 4, **dadurch gekennzeichnet, dass** als Botschaft eine Werbebotschaft akustisch ausgegeben wird.

6. Überwachungssystem mit einem Verkaufsbehälter (1), der mindestens eine Zugangstüre (2) aufweist, die durch einen Benutzer bedienbar ist, mit einer Erfassungseinrichtung (4, 5), die das Öffnen der Zugangstüre (2) erfasst, und mit einer Ausgabeeinrichtung (6) für eine Botschaft, wobei eine mit der Erfassungseinrichtung verbundene Übertragungseinrichtung (8) vorgesehen ist, die dazu ausgebildet ist, eine Überwachungsmitteilung an eine vom Verkaufsbehälter (1) entfernte Überwachungseinrichtung (7) zu übertragen, wenn das Öffnen der Zugangstüre (2) durch einen Benutzer erfasst wird, **dadurch gekennzeichnet, dass** ein Verkaufsbehälter (1) mit mehreren Zugangstüren (2a, 2b) mit einer Überwachungseinrichtung (7) verbunden ist und dass ein gemeinsamer Timer (9) für die Zugangstüren (2a, 2b) vorgesehen ist, oder dass mehrere Timer (9a, 9b) vorgesehen sind, die jeweils einer unterschiedlichen Botschaft zugeordnet sind.

7. Überwachungssystem nach Anspruch 6, **dadurch gekennzeichnet, dass** mindestens ein Timer (9) vorgesehen ist, der bewirkt, dass eine vorbestimmte Zeitspanne nach dem Öffnen oder Schließen der Zugangstüre (2) die Ausgabe einer Botschaft unterdrückt wird.

8. Überwachungssystem nach einem der Ansprüche 6 oder 7, **dadurch gekennzeichnet, dass** mehrere Verkaufsbehälter (1) mit jeweils mindestens einer Zugangstüre (2a, 2b) mit einer Überwachungseinrichtung (7) verbunden sind und dass ein gemeinsamer Timer (9) für die Zugangstüren (2a, 2b) vorgesehen ist.

## Claims

1. Method for monitoring sales containers (1), in which an access door (2), which is designed to be opened independently by a user in order to remove goods, is monitored and, when the access door (2) is detected as being opened by a user, a message is issued to the user and, in addition, a monitoring message is transmitted to a monitoring person, **characterized in that** a plurality of access doors are arranged close to one another and **in that** a common timer (9) is provided for the access doors (2a, 2b) and **in that** the timer (9) is started when any access door (2a, 2b) is opened or closed, or **in that** a plurality of messages are provided which are output alternately when the access door (2) is opened by a user and **in that** a separate timer (9) is provided for each message.

2. Method according to claim 1, **characterized in that,** after the access door (2) is opened, a timer (9) is triggered and **in that**, until the timer (9) expires, if the access door (2) is opened again, only a monitoring message is transmitted to a monitoring person, but no message is output to the user, but when the timer (9) expires, both a message is output to the user and a monitoring message is transmitted to a monitoring person.

3. Method according to claim 2, **characterized in that** the timer (9) is started when it has expired and when the access door (2) is opened.

4. Method according to claim 2, **characterized in that** the timer (9) is started when it has expired and when the access door (2) is closed.

5. Method according to one of claims 1 to 4, **characterized in that** an advertising message is emitted acoustically as the message.

6. Monitoring system having a sales container (1) which has at least one access door (2) that can be operated by a user, having a detection device (4, 5) that detects the opening of the access door (2), and having an output device (6) for emitting a message, wherein a transmission device (8) connected to the detection device is provided, which is designed to transmit a monitoring message to a monitoring device (7) remote from the sales container (1) when the opening of the access door (2) is detected by a user, **characterized in that** a sales container (1) having a plurality of access doors (2a, 2b) is connected to a monitoring device (7) and **in that** a common timer (9) is provided for the access doors (2a, 2b), or **in that** a plurality of timers (9a, 9b) are provided, each of which is assigned to a different message.

7. Monitoring system according to claim 6, **characterized in that** at least one timer (9) is provided which causes the output of a message to be suppressed for a predetermined period of time after the access door (2) is opened or closed.

8. Monitoring system according to one of claims 6 or 7, **characterized in that** a plurality of sales containers (1), each having at least one access door (2a, 2b), are connected to a monitoring device (7) and **in that** a common timer (9) is provided for the access doors (2a, 2b).

## Revendications

1. Procédé de surveillance de récipients (1) de vente, dans lequel on surveille une porte (2) d'accès, qui est destinée à pouvoir être ouverte automatiquement par un utilisateur afin de prélever des marchandises et ensuite, lorsque l'ouverture de la porte (2) d'accès a été détectée par un utilisateur, on donne un message à l'utilisateur et on transmet en outre une notification de surveillance à une personne de surveillance, **caractérisé en ce que** plusieurs portes d'accès sont disposées près les unes des autres et **en ce qu'**il est prévu une minuterie (9) commune aux portes (2a, 2b) d'accès et **en ce que** l'on fait débuter la minuterie (9) à l'ouverture et respectivement la fermeture d'une porte (2a, 2b) d'accès quelconque ou **en ce qu'**il est prévu plusieurs messages, qui sont donnés en alternance par un utilisateur à l'ouverture des portes (2) d'accès et **en ce qu'**il est prévu pour chaque message sa propre minuterie (9).

2. Procédé suivant la revendication 1, **caractérisé en ce qu'**après l'ouverture de la porte (2) d'accès, on déclenche une minuterie (9) et **en ce que** jusqu'à l'expiration de la minuterie (9), lors d'une autre ouverture de la porte (2) d'accès, on transmet seulement une notification de surveillance à une personne de surveillance, mais on ne donne pas un message à l'utilisateur tandis que lorsque la minuterie (9) est expirée, à la fois on donne un message à l'utilisateur et on transmet une notification de surveillance à une personne de surveillance.

3. Procédé suivant la revendication 2, **caractérisé en ce qu'**on fait débuter la minuterie (9) lorsqu'elle est expirée et lorsque l'on ouvre la porte (2) d'accès.

4. Procédé suivant la revendication 2, **caractérisé en ce que** l'on fait débuter la minuterie (9) lorsqu'elle est expirée et lorsqu'on ferme la porte (2) d'accès.

5. Procédé suivant l'une des revendications 1 à 4, **caractérisé en ce qu'**on donne comme message un message publicitaire de manière acoustique.

6. Système de surveillance comprenant un récipient (1) de vente, qui a au moins une porte (2) d'accès, qui peut être manœuvrée par un utilisateur, comprenant un dispositif (4, 5) de détection, qui détecte l'ouverture de la porte (2) d'accès, et comprenant un dispositif (6) pour donner un message, dans lequel il est prévu, relié au dispositif de détection, un dispositif (8) de transmission, qui est constitué pour transmettre une notification de surveillance à un dispositif (7) de surveillance éloigné du récipient (1) de vente, si l'ouverture de la porte (2) d'accès est détectée par un utilisateur, **caractérisé en ce qu'**un récipient (1) de vente ayant plusieurs portes (2a, 2b) d'accès est relié à un dispositif (7) de surveillance et **en ce qu'**il est prévu une minuterie (9) commune aux portes (2a, 2b) d'accès ou **en ce qu'**il est prévu plusieurs minuteries (9a, 9b) qui sont affectées respectivement à un message différent.

7. Système de surveillance suivant la revendication 6, **caractérisé en ce qu'**il est prévu au moins une minuterie (9), qui fait qu'un lapse de temps déterminé à l'avance après l'ouverture ou la fermeture de la porte (2) d'accès supprime l'émission d'un message.

8. Système de surveillance suivant l'une des revendications 6 ou 7, **caractérisé en ce que** plusieurs récipients (1) de vente ayant respectivement au moins une porte (2a, 2b) d'accès sont reliés à un dispositif (7) de surveillance et **en ce qu'**il est prévu une minuterie (9) commune aux portes (2a, 2b) d'accès.
